# EUROPÄISCHE PATENTSCHRIFT

(11) **EP 3 008 264 B1**
(45) Veröffentlichungstag und Bekanntmachung des Hinweises auf die Patenterteilung: **19.07.2017**
(21) Anmeldenummer: 14745065.4
(22) Anmeldetag: 28.05.2014
(51) Int. Cl.: E05B 27/00, E05B 35/00

(54) **SCHLOSS-SCHLÜSSEL-SYSTEM**
LOCK-KEY SYSTEM
SYSTEME SERRURE-CLÉ

(30) Priorität: 13.06.2013 DE 102013010199
(43) Veröffentlichungstag der Anmeldung: 20.04.2016
(73) Patentinhaber: Assa Abloy Sicherheitstechnik GmbH, 72458 Albstadt (DE)
(72) Erfinder: MATSCHKE, Steffen, 14167 Berlin (DE)
(74) Vertreter: Meissner, Peter E.
(86) Internationale Anmeldenummer: PCT/DE2014/000297
(87) Internationale Veröffentlichungsnummer: WO 2014/198253

(56) Entgegenhaltungen:
- EP-A2- 0 569 997
- WO-A1-02/42582
- WO-A1-93/12314
- WO-A1-03/064795
- WO-A1-2009/012541
- DE-A1- 3 014 183
- DE-B3- 10 220 078

## Beschreibung

Die Erfindung betrifft ein Schloss-Schlüssel-System, umfassend einen Schließzylinder, in dessen Schließzylindergehäuse ein Zylinderkern drehbar gelagert ist, der einen Schlüsselkanal zum Einführen eines Flach-oder Wendeschlüssels aufweist, der mit einer Längsprofilierung an den Seitenflächen des Schlüsselschaftes versehen ist.

Bei den üblichen Schließzylindern, mit einem drehbar im Zylindergehäuse gelagerten Zylinderkern, sind die Zuhaltungen so angeordnet, dass sie durch das seitliche Profil des Schlüssels oder die Kerben in der Schlüsselbrust verschoben werden, wobei diese Verschiebung zu einem Abgleich der Gehäuse- und Kernzuhaltungen an der Trennebene zwischen Zylinderkern und Zylindergehäuse führt.

Während ohne einen eingeführten Schlüssel die Zuhaltungen diese Trennebene übertreten und so eine Drehung des Zylinderkernes verhindern, kann mit einem passend codierten Schlüssel der Zylinderkern gedreht und damit ein Schließvorgang ausgelöst werden.

Voraussetzung hierfür ist allerdings, dass der Schlüssel vollständig in den Schlüsselkanal einführbar ist, damit alle zusammenwirkenden Kerben, Profilbereiche und Zuhaltungen korrekt ausgerichtet sind.

Manipulationen eines derartigen Schließzylinders sind mit geeigneten Werkzeugen möglich, weil auch dieses Werkzeug im allgemeinen vollständig in den Schlüsselkanal einführbar ist.

Aufgabe der Erfindung ist es,ein Schloss-Schlüssel-System der eingangs genannten Art gegen Manipulationen zu sichern, und zwar unter Berücksichtigung des geringen, im Zylinderkern vorhandenen Bauraumes. Außerdem soll der Kopierschutz erhöht werden.

Gelöst wird diese Aufgabe erfindungsgemäß mit einem Schloss-Schlüssel-System, umfassend einen Schließzylinder, in dessen Schließzylindergehäuse ein Zylinderkern drehbar gelagert ist, der einen Schlüsselkanal zum Einführen eines Flach-oder Wendeschlüssels aufweist, der mit einer Längsprofilierung an den Seitenflächen des Schlüsselschaftes versehen ist, dadurch,
- dass im Schlüsselschaft eine vom Schlüsselrücken ausgehende Einfräsung vorgesehen ist,
- dass in der Einfräsung, ein auf einer in Längsrichtung des Schlüsselschaftes ausgerichteten Achse gelagertes perlenartiges Steuerglied drehbar angeordnet ist,
- dass die Bohrung des perlenartigen Steuerglieds, die die Achse aufnimmt, derart bemessen ist, dass sich das perlenartige Steuerglied um die Achse herum und radial zur Achse mit Spiel bewegen kann,
- dass seitlich des Schlüsselkanals eine Bohrung , parallel zur Schlüsselschaftebene, im Zylinderkern vorgesehen ist, in der ein federbelasteter, hantelartiger Taststift durch Zusammenwirken mit dem perlenartigen Steuerglied verschiebbar ist,
- dass der Taststift mit einem senkrecht dazu verschiebbaren Blockierstift zusammenwirkt, der von den hantelartigen Köpfen des Taststiftes bei dessen Verschiebung, in eine Sperrleistennut im Schließzylindergehäuse drückbar ist, um die Drehung des Zylinderkernes zu verhindern, während der Blockierstift aus der Sperrleistennut bei Drehung des Zylinderkernes drückbar ist, wenn dem Blockierstift der Steg zwischen den Hantelköpfen des Taststiftes zugewandt ist.

Vorzugsweise Weiterbildungen ergeben sich aus den Unteransprüchen.

Zum Stand der Technik sei bemerkt, dass die Anordnung von beweglichen Elementen im Schlüsselschaft (WO 2009/012541 A1, WO 03/064795 A1, WO 02/42582 A1, DE 102 20 078 B3) ebenso bekannt ist wie die Ausbildung von Tast - oder Blockierstiften in Hantelform (DE3014183 A1, WO 93/12314 A1, EP 0569997 A2).

Die erfindungsgemäße Lösung hat eine Reihe von Vorteilen.

So kann insbesondere das perlenartige Steuerglied an unterschiedlichen Positionen im Schlüssel (nahe dem Schlüsselrücken) eingebracht werden. Diese Lösung ist weitestgehend vom Profil unabhängig und kann somit auch bei Wendeschlüsseln benutzt werden.

Das System ist darüber hinaus weitgehend gegen Manipulationen gesichert und von besonderer Bedeutung ist, dass die Nacharbeitbarkeit wesentlich erschwert wird, weil es beispielsweise zur Herstellung der Steuergliedanordnung und - funktion besonderer Werkzeuge und Verfahren bedarf, die bei der üblichen Nacharbeitung durch Fräsen nicht zur Verfügung stehen.

Die Erfindung soll nachfolgend an einem Ausführungsbeispiel näher erläutert werden.

Dabei zeigt:
- Fig.1: eine schematische Seitenansicht eines Schlüssels mit dem perlenartige Steuerglied,
- Fig. 1a: einen Querschnitt entlang A-A,
- Fig. 2: einen teilweise in einen Schließzylinder eingeführten Schlüssel,
- Fig. 2a und 2b: Schnitte gemäß B-B bzw. C-C,
- Fig. 3 und 3a: einen Schnitt gemäß D-D in Figur 3.

Im Schlüssel 1 befindet sich vom Schlüsselrücken her eine Einfräsung 13, in der das perlenartige Steuerglied 2 auf einer in Längsrichtung des Schlüsselschaftes angeordneten Achse 3 befindet. Der Durchmesser in der Bohrung des perlenartige Steuergliedes ist deutlich größer als der Achsdurchmesser, sodass das Steuerglied sich drehen und radial frei bewegen kann.

Im Zylinderkern 4 ist von "oben" eine Führungsbahn 5 eingefräst, an welcher das perlenartige Steuerglied beim Einführen des Schlüssels entlang geführt wird.

Die parazentrischen Profilmerkmale lenken das perlenartige Steuerglied bis zu einem - im oberen Bereich - konischen, hantelartigen Taststift 6, der dann von dem perlenartige Steuerglied beim Einschieben des Schlüssels herunter gedrückt wird.

Da die parazentrischen Profilmerkmale nicht vollständig weggefräst sind, ergibt sich eine Wellenform der Führungsbahn, wie dies in der Figur 2a zu erkennen ist.

Figur 2 bis 2b: Der Schlüssel ist nicht vollständig eingeführt. Der konische Taststift 6 wird durch eine Feder 8 nach "oben" an das Schließzylindergehäuse gedrückt (Figur 2b).

In dieser Position blockiert der Taststift 6, der hantelartig ausgebildet ist- mit Hantelköpfen 17 und Steg 16 - den Blockierstift 7, der in der Sperrleistennut 9 des Schließzylindergehäuses 10 die Kerndrehung verhindert.

Ist der Schlüssel vollständig eingeführt (Figur 3 und 3a), dann wird das perlenartige Steuerglied 2 wird durch die gefräste Führungsbahn 5 so ausgelenkt, dass es den Taststift 6 über dessen konisches Ende nach unten drückt.

Dadurch wird der Blockierstift 7 freigegeben, d. h. der Blockierstift 7 kann in den zwischen den Hantelköpfen 17 vorhandenen Steg 16 des hantelartigen Taststiftes 6 und damit den Zylinderkern 4 bei der Kerndrehung eintauchen.

Durch die Schrägen 11, 12 zwischen unterem Hantelkopf und Steg 16 wird der Blockierstift 7 beim Herausziehen des Schlüssels 1 wieder in seine Blockierposition (Figur 2b) gebracht.

Bei dem dargestellten Ausführungsbeispiel ist nur ein perlenartiges Steuerglied gezeigt worden.

Durch eine mehrfache Anordnung mit einerentsprechenden Mehrzahl von Taststiften und den natürlich dazu gehörenden Blockierstiften, kann die Sicherheit weiter erhöht werden.

## Patentansprüche

1. Schloss-Schlüssel-System, umfassend einen Schließzylinder, in dessen Schließzylindergehäuse (10) ein Zylinderkern (4) drehbar gelagert ist, der einen Schlüsselkanal zum Einführen eines Flach-oder Wendeschlüssels (1) aufweist, der mit einer Längsprofilierung an den Seitenflächen des Schlüsselschaftes versehen ist,
**dadurch gekennzeichnet,**
- **dass** im Schlüsselschaft eine vom Schlüsselrücken ausgehende Einfräsung (13) vorgesehen ist,
- **dass** in der Einfräsung (13), ein auf einer in Längsrichtung des Schlüsselschaftes ausgerichteten Achse (3) gelagertes perlenartiges Steuerglied (2) drehbar angeordnet ist,
- **dass** die Bohrung (14) des perlenartigen Steuergliedes (2), die die Achse (13) aufnimmt, derart bemessen ist, dass sich das perlenartige Steuerglied (2) um die Achse (13) herum und radial zur Achse mit Spiel bewegen kann,
- **dass** seitlich des Schlüsselkanals eine Bohrung (15), parallel zur Schlüsselschaftebene, im Zylinderkern (4) vorgesehen ist, in der ein federbelasteter, hantelartiger Taststift (6) durch Zusammenwirken mit dem perlenartigen Steuerglied (2) verschiebbar ist,
- **dass** der Taststift (6) mit einem senkrecht dazu verschiebbaren Blockierstift (7) zusammenwirkt, der von den hantelartigen Köpfen (17) des Taststiftes (6), bei dessen Verschiebung, in eine Sperrleistennut (9) im Schließzylindergehäuse (10) drückbar ist, um die Drehung des Zylinderkernes (4) zu verhindern, während der Blockierstift (7) aus der Sperrleistennut (9) bei Drehung des Zylinderkernes (4) drückbar ist, wenn dem Blockierstift (7) der Steg (16) zwischen den Hantelköpfen (17) des Taststiftes (6) zugewandt ist.

2. Schloss-Schlüssel-System nach Anspruch 1,
**dadurch gekennzeichnet,**
**dass** der Taststift in seinem mit dem perlenartigen Steuerglied in Wirkverbindung bringbaren Bereich, eine Gleitfläche bildend, konisch ausgebildet ist.

3. Schloss-Schlüssel-System nach einem der vorstehenden Ansprüche,
**dadurch gekennzeichnet,**
**dass** im Schlüsselkanal des Zylinderkerns (4) eine Führungsbahn (5) für das perlenartige Steuerglied (2) vorgesehen ist

4. Schloss-Schlüssel-System nach einem der vorstehenden Ansprüche,
**dadurch gekennzeichnet,**
**dass** der hantelartige Taststift (6) durch eine Feder (8) nach oben gegen das Schließzylindergehäuse (10) drückbar ist.

5. Schloss-Schlüssel-System nach einem der vorstehenden Ansprüche,
**dadurch gekennzeichnet,**
**dass** mehr als ein perlenartiges Steuerglied und entsprechend mehrere Taststifte entlang der Schaftlänge und Zylinderkernerstreckung vorgesehen sind.

6. Schloss-Schlüssel-System nach Anspruch 5,
**dadurch gekennzeichnet,**
**dass** die perlenartigen Steuerglieder unterschiedliche Abmessungen aufweisen.

7. Schloss-Schlüssel-System nach einem der vorstehenden Ansprüche,
**dadurch gekennzeichnet,**
**dass** die Führungsbahn für das perlenartige Steuerglied im Schließzylindergehäuse ausgebildet ist.

## Claims

1. A lock/key system, comprising a lock cylinder, in the lock cylinder housing (10) of which a cylinder core (4) is rotatably mounted, which has a keyway for inserting a flat or reversible key (1) which is provided with longitudinal profiling on the side faces of the key shank, **characterised in that**
- a milled portion (13) starting from the key back is provided in the key shank,
- a bead-like control member (2) mounted on a spindle (3) oriented in the longitudinal direction of the key shank is arranged so as to be rotatable in the milled portion (13),
- the bore (14) of the bead-like control member (2), which receives the spindle (13), is dimensioned such that the bead-like control member (2) can move with play about the spindle (13) and radially to the spindle,
- laterally to the keyway a bore (15), parallel to the key shank plane, is provided in the cylinder core (4), in which bore a spring-loaded, dumbbell-like feeler pin (6) can be displaced by cooperating with the bead-like control member (2),
- the feeler pin (6) cooperates with a blocking pin (7) which is displaceable perpendicularly thereto, which can be pressed by the dumbbell-like heads (17) of the feeler pin (6), upon the displacement thereof, into a locking-bar groove (9) in the lock cylinder housing (10), in order to prevent the rotation of the cylinder core (4), while the blocking pin (7) can be pressed out of the locking-bar groove (9) upon rotation of the cylinder core (4) if the land (16) between the dumbbell heads (17) of the feeler pin (6) faces the blocking pin (7).

2. A lock/key system according to Claim 1,
**characterised in that**
the feeler pin is formed conically in its region which can be brought into operative convection with the bead-like control member, forming a sliding face.

3. A lock/key system according to one of the preceding claims,
**characterised in that**
a guide track (5) for the bead-like control member (2) is provided in the keyway of the cylinder core (4).

4. A lock/key system according to one of the preceding claims,
**characterised in that**
the dumbbell-like feeler pin (6) can be pressed upwards against the lock cylinder housing (10) by a spring (8).

5. A lock/key system according to one of the preceding claims,
**characterised in that**
more than one bead-like control member and correspondingly a plurality of feeler pins are provided along the shank length and cylinder core extent.

6. A lock/key system according to Claim 5,
**characterised in that**
the bead-like control members are of different dimensions.

7. A lock/key system according to one of the preceding claims,
**characterised in that**
the guide track for the bead-like control member is formed in the lock cylinder housing.

## Revendications

1. Système serrure-clé, comprenant un cylindre de serrure dans le boîtier de cylindre de serrure (10) duquel un noyau de cylindre (4) est supporté en rotation et présente un canal de clé pour l'introduction d'une clé plate ou réversible (1) qui est munie d'un profilage longitudinal sur les faces latérales de la tige de clé,
**caractérisé en ce que**
- dans la tige de clé, il est prévu une encoche (13) partant du dos de la clé,
- un organe de commande (2) en forme de perle supporté sur un axe (3) orienté dans la direction longitudinale de la tige de clé est disposé de façon rotative dans l'encoche (13),
- l'alésage (14) de l'organe de commande (2) en forme de perle qui reçoit l'axe (3) est dimensionné de telle sorte que l'organe de commande (2) en forme de perle peut se déplacer autour de l'axe (3) et de façon radiale par rapport à l'axe avec du jeu,
- sur le côté du canal de clé, il est prévu, parallèlement au plan de la tige de clé dans le noyau de cylindre (4), un alésage (15) dans lequel un palpeur (6) chargé par ressort, en forme d'haltère, peut être déplacé par coopération avec l'organe de commande (2) en forme de perle,
- le palpeur (6) coopère avec une tige de blocage (7) qui peut coulisser perpendiculairement à lui et qui peut être pressée dans une rainure de baguette d'arrêt (9) dans le boîtier de cylindre de serrure (10) par les têtes (17) en forme d'haltère du palpeur (6) lors du déplacement de ce dernier pour empêcher la rotation du noyau de cylindre (4), tandis que la tige de blocage (7) peut être pressée hors de la rainure de baguette d'arrêt (9) lors de la rotation du noyau de cylindre (4) quand la nervure (16) entre les têtes (17) en forme d'haltère du palpeur (6) est tournée vers la tige de blocage (7).

2. Système serrure-clé selon la revendication 1,
**caractérisé en ce que**
le palpeur, dans sa zone pouvant être amenée en liaison fonctionnelle avec l'organe de commande en forme de perle, est constitué de façon conique en formant une surface de glissement.

3. Système serrure-clé selon l'une des revendications précédentes,
**caractérisé en ce que**,
dans le canal de clé du noyau de cylindre (4), il est prévu une piste de guidage (5) pour l'organe de commande (2) en forme de perle.

4. Système serrure-clé selon l'une des revendications précédentes,
**caractérisé en ce que**
le palpeur (6) en forme d'haltère peut être pressé vers le haut contre le boîtier de cylindre de serrure (10) par un ressort (8).

5. Système serrure-clé selon l'une des revendications précédentes,
**caractérisé en ce**
**qu'**il est prévu plus d'un organe de commande en forme de perle et en conséquence plusieurs palpeurs le long de la longueur de tige et de l'étendue du noyau de cylindre.

6. Système serrure-clé selon la revendication 5,
**caractérisé en ce que**
les organes de commande en forme de perle présentent des dimensions différentes.

7. Système serrure-clé selon l'une des revendications précédentes,
**caractérisé en ce que**
la piste de guidage pour l'organe de commande en forme de perle est constituée dans le boîtier de cylindre de serrure.
